# EUROPÄISCHE PATENTSCHRIFT

(11) **EP 1 232 299 B1**
(45) Veröffentlichungstag und Bekanntmachung des Hinweises auf die Patenterteilung: **11.02.2004**
(21) Anmeldenummer: 00979545.1
(22) Anmeldetag: 10.11.2000
(51) Int. Cl.: D01G 15/88

(54) **GARNITUR FÜR EINE TEXTILE MASCHINE**
CARD CLOTHING FOR A TEXTILE MACHINE
GARNITURE POUR MACHINE TEXTILE

(30) Priorität: 26.11.1999 DE 19956911
(43) Veröffentlichungstag der Anmeldung: 21.08.2002
(73) Patentinhaber: Staedtler & Uhl, D-91226 Schwabach (DE)
(72) Erfinder: HENNINGER, Friedrich, 91604 Flachslanden (DE)
(74) Vertreter: Schneck, Herbert, Dipl.-Phys., Dr.
(86) Internationale Anmeldenummer: PCT/EP2000/011105
(87) Internationale Veröffentlichungsnummer: WO 2001/038617

(56) Entgegenhaltungen:
- EP-A- 0 557 698
- GB-A- 937 405
- GB-A- 974 186
- GB-A- 2 157 330
- PATENT ABSTRACTS OF JAPAN vol. 015, no. 478 (C-0891), 4. Dezember 1991 (1991-12-04) & JP 03 206171 A (HIROYUKI KANAI), 9. September 1991 (1991-09-09)

## Beschreibung

Die Erfindung richtet sich auf eine Garnitur für eine textile Maschine umfassend eine Mehrzahl von in Reihen nebeneinander, mit Abstand zueinander angeordneter Nadeln oder Sägezahnstanzteile, wobei die Nadeln oder Sägezahnstanzteile geprägt sind und dementsprechend eine nicht rechteckige Querschnittsgeometrie aufweisen, wobei zwischen den voneinander beabstandeten Nadeln bzw. Sägezahnstanzteilen ein freier Durchgangsbereich für die zu kämmenden Fasern gebildet wird (GB-A-1 187 273).

Derartige Garnituren werden für unterschiedliche Arten von textilen Maschinen, z.B. Kreiskämme, Fixkämme, Karden usw. eingesetzt. Es ist in diesem Zusammenhang auch schon bekannt, durch Prägen, also durch Kaltverformung, die Nadeln bzw. die Spitzen von Sägezahnstanzteilen wenigstens teilweise zu Verformen, um so die ursprünglich runde bzw. rechteckige Querschnittskonfiguration zu verändern.

So ist es beispielsweise bei Nadeln schon bekannt, diesen eine rautenförmige Querschnittskonfiguration zu geben, so daß gesehen in Richtung der Relativbewegung zwischen Faserband und Nadeln der freie Durchgang benachbarter Nadeln sich zunächst verengt, um sich dann ausgehend von der schmalsten Stelle wieder aufzuweiten.

Diese Ausgestaltung weist jedoch den Nachteil auf, daß sich in dem sich verengenden Bereich Verunreinigungen festsetzen und verkeilen bzw. verklemmen können, so daß sie auch durch Reinigungsmaßnahmen, also z.B. durch eine Druckluftreinigung, nicht mehr entfernbar sind.

Hiervon ausgehend liegt der Erfindung die Aufgabe zugrunde, eine Garnitur der eingangs genannten Art so auszugestalten, daß die Reinigungswirkung bzw. Kämmwirkung verbessert wird.

Diese Aufgabe wird erfindungsgemäß dadurch gelöst, daß sich der freie Durchgangsbereich in Bewegungsrichtung des Faserbandes gesehen stetig erweitert. Dies bedeutet mit anderen Worten, daß die schmalste Stelle des Durchgangsbereiches sich mehr oder weniger in Richtung der Relativbewegung gesehen am äußersten Anfang des Durchganges befindet, so daß ein Verklemmen und Festsetzen vermieden wird, da auszukämmende Partikel entweder so klein sind, daß sie den Durchgang passieren können oder aber dann, wenn sie auch nur einen geringfügig größeren Durchmesser aufweisen, ohne Verklemmung herabfallen bzw. spätestens beim Reinigungsprozeß entfernt werden.

In weiterer Ausgestaltung der Erfindung ist vorgesehen, daß der freie Durchgangsbereich eine trapezförmige Grundform aufweist, und daß die Nadeln bzw. die Spitzen der Sägezahnstanzteile derart geprägt sind, daß sie im Querschnitt eine dreieckige bzw. trapezförmige Grundform aufweisen.

Die Dreiecks-Ecken bzw. Trapez-Ecken sind günstigerweise abgerundet.

Durch die erfindungsgemäße Ausgestaltung wird es ermöglicht, daß Verunreinigungen wie Schalenteile und Sandkörner, die sich bei herkömmlichen Garnituren festsetzen können, durch den weiter werdenden Querschnitt nur kurzzeitig festgehalten werden, indem sie am Anfang des Durchganges nur punkt- oder linienförmig anliegen.

Es wird also erreicht, daß die Garnitur sauber bleibt und konstante Arbeitsergebnisse erzielt werden und die Fasern sich leichter durch die Barriere durchziehen lassen, d.h. insgesamt ein besseres Kämmergebnis. Der Langfaseranteil im Kämmling nimmt ab und die Maschine kann optimal eingestellt werden, so daß eine Verbesserung des wirtschaftlichen Aspekts eintritt. Hierzu ist auch eine erhöhte Lebensdauer aufgrund einer geringeren Beanspruchung der Garnitur zu zählen. Letztlich werden Schalenteile, Nissen und Kurzfasern, die nicht abgezogen werden, zurückgehalten und eine Verklemmung der Schalenteile wird vermieden, so daß insgesamt ein besseres Kämmergebnis erzielt wird.

Weiterhin kann günstigerweise vorgesehen sein, daß die Nadeln bzw. Spitzen im Querschnitt so geformt sind, daß sie nach außen konvex vorgewölbte Seitenflächen aufweisen, eine abgerundete vordere Stirnfläche gesehen in Richtung der Relativbewegung zum Faserband und eine relativ spitz zulaufende hintere Stirnfläche.

Mit anderen Worten können die Nadeln im Querschnitt das Profil einer symmetrischen oder asymmetrischen Flugzeugtragfläche aufweisen.

Hierdurch entsteht längs der Nadeln eine Strömung ähnlich der bei der Flugzeugtragfläche, so daß die Fasern des Faserbandes Druckschwankungen ausgesetzt sind, wodurch sich Verunreinigungen lösen, die sich sonst absetzen würden. Durch den Unterdruck werden Nissen, Staub und leichte Teile zurückgehalten.

Nachfolgend wird die Erfindung anhand eines bevorzugten Ausführungsbeispiels in Verbindung der Zeichnung näher erläutert. Dabei zeigen:
- Fig. 1: eine teilweise Seitenansicht einer Reihe von Nadeln einer Garnitur für eine Maschine,
- Fig. 2 bis 6: verschiedene Querschnittskonfigurationen von Nadeln und Konfigurationen des daraus resultierenden freien Durchgangs zwischen zwei Nadeln,
- Fig. 7: eine Seitenansicht eines Sägezahnstanzteils einer Garnitur,
- Fig. 8: einen Schnitt längs der Linie VIII-VIII in Fig. 7, und
- Fig. 9 und 10: Schnittdarstellungen durch einen mit Nadeln besetzten Fix-kamm, wobei die Nadeln im Querschnitt wie ein symmetrisches bzw. asymmetrisches Flugzeug-Tragflächenprofil ausgebildet sind.

In Fig. 1 ist eine Reihe von Nadeln 1 dargestellt, welche zwischen zwei Deckblechen 2 unter Ausbildung eines Nadelstreifens gehalten sind.

Die Nadeln 1 sind zwischen den Deckblechen 2 parallel und im Abstand voneinander angeordnet, wobei zwischen je zwei Nadeln 1 ein freier Durchgangsbereich A verbleibt, durch den das zu kämmende Faserband in Richtung des oberhalb der Fig. 2 bis 6 eingezeichneten Pfeils 3 durch bewegt wird.

Bei der Ausführungsform nach Fig. 2 weisen die Nadeln 1 einen exakt trapezförmigen Querschnitt derart auf, so daß sich der freie Durchgangsbereich A zwischen den Nadeln 1 in Bewegungsrichtung (Pfeil 3) des Faserbandes stetig mit einem Winkel α öffnet.

Bei der Ausführungsform nach Fig. 3 besitzen die Nadeln ebenfalls eine trapezförmige Grundform, sind jedoch an den Stirnseiten abgerundet und verjüngen sich dementsprechend in Bewegungsrichtung (Pfeil 3) um einen Winkel β.

Gemäß der Ausführungsform nach Fig. 4 ist der Querschnitt der Nadeln 1 im wesentlichen dreieckförmig mit einem Verjüngungswinkel β der Nadel, der deutlich größer ist als bei der Ausführungsform nach Fig. 3, wobei die Ecken mit einem Radius R abgerundet sind.

Die Fig. 5 und 6 zeigen schließlich Ausführungsformen mit einer annähernd tropfenförmigen Konfiguration, wo die in Bewegungsrichtung (Pfeil 3) vordere Stirnseite stark abgerundet ausgebildet ist und auch die gegenüberliegende Stirnseite eine ausgeprägte Abrundung aufweist. Bei der Ausführungsform nach Fig. 6 ist der Verjüngungswinkel β größer als bei der Ausführungsform nach Fig. 5.

Fig. 7 zeigt ein Sägezahnstanzteil 4, wobei in einer Garnitur, z.B. auf dem Rundkamm einer Maschine, eine Mehrzahl solcher Sägezahnstanzteile 4 derart nebeneinander angeordnet ist, daß die Spitzen 5 nebeneinanderliegender Sägezahnstanzteile 4 zueinander einen Abstand aufweisen und dementsprechend ein freier Durchgang A für das zu kämmende Faserband geschaffen wird, wobei eine Relativbewegung zwischen Faserband und Spitzen 5 entsteht, so daß sich eine Bewegungsrichtung entsprechend dem Pfeil 3 in Fig. 8 ergibt.

Die Spitzen 5 der Sägezahnstanzteile 4 sind, wie aus Fig. 8 erkennbar, einseitig derart geprägt, daß sie an der geprägten Seite eine Abschrägung in einem Winkel β aufweisen und sich dementsprechend insgesamt eine asymmetrische trapezförmige Grundform ergibt.

Hieraus resultiert, daß der freie Durchgang A zwischen zwei benachbarten Spitzen 5 sich asymmetrisch trapezförmig mit einem Winkel α stetig erweitert.

In Fig. 9 und in Fig. 10 ist jeweils ausschnittsweise ein Schnitt durch einen Fixkamm 6 dargestellt, wobei die Nadeln 1 zwischen Deckbleche 2 gehalten sind.

Bei dem Ausführungsbeispiel nach Fig. 9 weisen die Nadeln im Querschnitt ein symmetrisches Tragflächenprofil auf, d.h. ausgehend von einer abgerundeten vorderen Stirnseite 7 sind die Nadeln im Querschnitt konvex nach außen gewölbt und enden mit einer relativ spitzen hinteren Stirnseite 8. Hierdurch wird erreicht, daß der Durchgangsbereich A der Nadeln im Bereich des freien Nadelvorstandes und außerhalb der Deckbleche 2 in Richtung der Relativbewegung zwischen Nadeln 1 und Faserband (Pfeil 3) abgesehen von einem kurzen Bereich am Anfang stetig erweitert, wobei bei der Bewegung Strömungsverhältnisse wie an einer Flugzeugtragfläche entstehen, wodurch die Reinigungswirkung verbessert wird.

Die Ausfübrungsform nach Fig. 10 unterscheidet sich von derjenigen nach Fig. 9 lediglich dadurch, daß das Querschnittsprofil asymmetrisch ist, d.h. die Nadeln weisen eine weitgehend ebene oder nur schwach gebogene Seitenflanke und eine konvex vorgewölbte Seitenflanke auf.

Grundsätzlich wäre es im Rahmen der Erfindung auch denkbar, nur eine Seitenfläche konvex vorspringend und die andere Seitenfläche konkav zurückspringend auszubilden.

## Patentansprüche

1. Garnitur für eine textile Kämmaschine umfassend eine Mehrzahl von in Reihen nebeneinander, mit Abstand zueinander angeordneter Nadeln oder Sägezahnstanzteile, wobei die Nadeln oder Sägezahnstanzteile geprägt sind und dementsprechend eine nicht rechteckige Querschnittgeometrie aufweisen, wobei zwischen den voneinander beabstandeten Nadeln bzw. Sägezahnstanzteilen ein freier Durchgangsbereich für die zu kämmenden Fasern gebildet wird, **dadurch gekennzeichnet, daß** sich der freie Durchgangsbereich (A) in Bewegungsrichtung des Faserbandes gesehen stetig erweitert.

2. Garnitur nach Anspruch 1, **dadurch gekennzeichnet, daß** der freie Durchgangsbereich (A) eine trapezförmige Grundform aufweist.

3. Garnitur nach Anspruch 2, **dadurch gekennzeichnet, daß** die Nadeln (1) bzw. die Spitzen (5) der Sägezahnstanzteile (4) derart geprägt sind, daß sie im Querschnitt eine dreieckige bzw. trapezförmige Grundform aufweisen.

4. Garnitur nach Anspruch 3, **dadurch gekennzeichnet, daß** die Dreiecks-Ecken bzw. Trapez-Ecken abgerundet ausgebildet sind.

5. Garnitur, insbesondere nach Anspruch 1, **dadurch gekennzeichnet, daß** die Nadeln (1) im Querschnitt eine relativ stumpf abgerundete vordere Stirnfläche (7), wenigstens eine konvex vorgewölbte Seitenfläche und eine relativ spitz zulaufende hintere Stirnfläche (8) aufweisen.

6. Garnitur nach Anspruch 5, **dadurch gekennzeichnet, daß** die Querschnittfläche nach Art eines Flugzeug-Tragflächenprofils ausgebildet ist.

7. Garnitur nach Anspruch 6, **dadurch gekennzeichnet, daß** die Querschnittsfläche ein symmetrisches oder asymmetrisches Tragflächenprofil aufweist.

8. Garnitur nach Anspruch 5, **dadurch gekennzeichnet, daß** eine Seitenfläche konvex vorgewölbt und die andere Seitenfläche konkav nach innen gewölbt ist.

## Claims

1. Card clothing for a textile combing machine comprising a plurality of adjacent spaced-apart needles or serrated punched cut-outs disposed in rows, wherein the needles or serrated punched cut-outs are stamped and accordingly have a non-rectangular cross-sectional geometry, wherein a free passage zone for the fibers being combed is formed between the spaced-apart needles or serrated punched cut-outs, **characterized in that** the free passage zone (A) steadily widens viewed in the direction of travel of the sliver.

2. Card clothing according to claim 1, **characterized in that** the free passage zone (A) has a trapezoidal basic shape.

3. Card clothing according to claim 2, **characterized in that** the needles (1) or the tips (5) of the serrated punched cut-outs (4) are stamped such that they have a triangular or trapezoidal basic shape in cross section.

4. Card clothing according to claim 3, **characterized in that** the triangle comers or trapezoid corners are formed rounded.

5. Card clothing especially according to claim 1, **characterized in that** the needles (1) in cross section have a relatively bluntly rounded front end face (7), at least one side face that is convexly curved outward, and a relatively sharply tapered rear end face (8).

6. Card clothing according to claim 5, **characterized in that** the cross-sectional area is designed in the style of an aircraft wing profile.

7. Card clothing according to claim 6, **characterized in that** the cross-sectional area has a symmetrical or asymmetrical wing profile.

8. Card clothing according to claim 5, **characterized in that** one side face is convexly curved outward and the other side face is concavely curved inward.

## Revendications

1. Garniture destinée à une machine textile de peignage, comportant une pluralité d'aiguilles ou de pièces découpées en dents de scie disposées côte à côte en rangées à un certain écartement les unes des autres, les aiguilles ou les pièces découpées en dents de scie étant matricées, et ayant par conséquent une géométrie non rectangulaire en section transversale, une zone de passage libre pour les fibres à peigner étant réservée entre les aiguilles ou les pièces découpées en dents de scie espacées les unes des autres, **caractérisée en ce que,** vu le sens du déplacement du ruban de fibres, la zone de passage libre (A) s'élargit en continu.

2. Garniture selon la revendication 1, **caractérisée en ce que** la zone de passage libre (A) présente une forme de base trapézoïdale.

3. Garniture selon la revendication 2, **caractérisée en ce que** les aiguilles (1) ou les pointes (5) des pièces découpées en dents de scie (4) sont matricées de telle sorte qu'elles aient en section transversale une forme de base triangulaire ou trapézoïdale.

4. Garniture selon la revendication 3, **caractérisée en ce que** les angles du triangle ou du trapèze sont arrondis.

5. Garniture, notamment selon la revendication 1, **caractérisée en ce que** les aiguilles (1) comportent en section transversale une face frontale avant arrondie (7) de façon relatiement obtuse, au moins une surface latérale pré-cintrée de façon convexe et une face frontale arrière (8) se terminant de façon relativement pointue.

6. Garniture selon la revendication 5, **caractérisée en ce que** la surface en section transversale est agencée à la manière d'un profil de surface de sustentation d'avion.

7. Garniture selon la revendication 6, **caractérisée en ce que** la surface en section transversale présente un profil de surface de sustentation symétrique ou dissymétrique.

8. Garniture selon la revendication 5, **caractérisée en ce qu'**une surface latérale est pré-cintrée de façon convexe, et **en ce que** l'autre surface latérale est cintrée de manière concave vers l'intérieur.
